# EUROPÄISCHE PATENTANMELDUNG

(11) **EP 1 498 674 A1**
(43) Veröffentlichungstag der Anmeldung: **19.01.2005**
(21) Anmeldenummer: 04405398.1
(22) Anmeldetag: 28.06.2004
(51) Int. Cl.: F25D 23/00

(54) **Kühlschrank**

(30) Priorität: 18.07.2003 CH 2612003
(71) Anmelder: Forster Küchen- und Kühltechnik AG, 9320 Arbon (CH)
(72) Erfinder: Schönenberger, Urs, 8590 Romanshorn (CH)
(74) Vertreter: Luchs, Willi

(57) **Zusammenfassung**

Die Erfindung betrifft einen Kühlschrank mit einem Kühlraum (8) und einem Gefrierraum (9), die mit einem Kältemittelkreislauf (10) versehen sind, wobei im Kühlschrank ein Kompressor (11) für den Kältemittelkreislauf (10) eingebaut ist. Der Kompressor (11) ist in einem Rückwandfach (12) direkt unter der Oberseite (4) des Kühlschrankes angeordnet. Damit sind die Güter im oben liegenden Kühlraum (8) bequem zugänglich, während der unten liegende Gefrierraum (9) ein verhältnismässig grosses Fassungsvermögen aufweisen kann.

## Beschreibung

Die Erfindung betrifft einen Kühlschrank mit einem Kühlraum und einem Gefrierraum, die mit einem Kältemittelkreislauf versehen sind, wobei im Kühlschrank ein Kompressor für den Kältemittelkreislauf eingebaut ist.

Kühlschränke dieser Art dienen bekanntlich zum Kühlen und Gefrieren von Lebensmitteln und ähnlichen Produkten. Hierbei wird ein an sich flüssiges Kältemittel im Kreislauf verdampft und danach wieder verflüssigt. Durch die Verdampfung wird die Temperatur im Kühlraum und im Gefrierraum herabgesetzt. Um das verdampfte Kältemittel wieder zu verflüssigen, wird der Dampf mittels des im Kühlschrank eingebauten Kompressors komprimiert.

Bei den bisher bekannten Kühlschränken der eingangs genannten Art ist der Kompressor im unteren Bereich des Kühlschrankes, nämlich in der Regel direkt auf dessen Unterseite sitzend angeordnet. Dadurch steht im diesem Bereich eine geringere Nutztiefe des Kühlschrankinnenraumes zur Verfügung. Ist der Gefrierraum auch im unteren Bereich des Kühlschrankes angeordnet, ist dann sein Fassungsvermögen um den vom Kompressor beanspruchten Einbauraum entsprechend kleiner.

Bei Kühlschränken, deren Gefrierraum oben liegt, ist es wiederum von Nachteil, dass dieser dort den an sich am bequemsten zugänglichen Innenraumbereich des Kühlschranks in Anspruch nimmt, obwohl er erfahrungsgemäss viel seltener als der sonstige Nutzraum des Kühlschrankes benutzt wird.

Der Erfindung liegt die Aufgabe zugrunde, diese Nachteile zu vermeiden und einen Kühlschrank der eingangs genannten Art zu schaffen, der eine optimale Ausnutzung des Kühlschrankinnenraumes ermöglicht und gleichzeitig den bequemen Zugang zu den darin aufbewahrten Gütern gewährleistet.

Diese Aufgabe wird erfindungsgemäss dadurch gelöst, dass der Kompressor für den Kältemittelkreislauf im oberen Bereich des Kühlschrankinnenraumes angeordnet ist. Auf diese Weise ist es möglich, den bequem zugänglichen Oberteil des Kühlschrankes als Kühlraum zu benutzen, während der unten liegende Gefrierraum die volle Tiefe und Breite des Kühlschrankinnenraumes ausfüllen kann.

In diesem Sinne ist es zweckmässig, den Kompressor direkt unter der Oberseite des Kühlschrankes anzuordnen.

Die Erfindung sieht ferner vor, dass zwecks einer konstruktiv einfachen und kompakten Bauweise der Kompressor in einem Rückwandfach des Kühlschrankes eingebaut ist.

Da der Kompressor nicht die ganze Schrankbreite beansprucht, ist es im Sinne einer optimalen Ausnutzung des Kühlraumes von Vorteil, wenn die Länge des Rückwandfaches kleiner als die Breite des Kühlschrankinnenraumes bemessen ist.

Es ist fertigungstechnisch zweckmässig, wenn das Rückwandfach durch einen halbwannenförmigen Kasten gebildet ist, insbesondere wenn der wannenförmige Kasten als integraler Bestandteil des Kühlschrankwandung ausgeformt ist.

Die Erfindung sieht ferner vor, dass der Kühlraum mit höhenverstellbaren Ablagen im Kühlschrankinnenraum sowie mit horizontal und/oder vertikal verstellbaren Abstellern und Behältern an der Kühlschranktür versehen ist. Dadurch ist es möglich, die Raumaufteilung des Kühlraums im Sinne einer optimalen Ausnutzung des verfügbaren Raums zu variieren.

In diesem Sinne ist es auch gemäss der Erfindung vorgesehen, dass der Gefrierraum mit einem oder mehreren auf der Kühlschrankunterseite angeordneten Gefrierfächern versehen ist.

Die Erfindung wird nachfolgend anhand zweier Ausführungsbeispiele unter Bezugnahme auf die Zeichnung näher erläutert.

Es zeigen:
- Fig. 1: einen Kühlschrank, dessen Gefrierraum durch ein im Kühlraum integriertes Gefrierfach gebildet ist, in perspektivischer Darstellung, und
- Fig. 2: einen Kühlschrank, dessen Gefrierraum durch einen vom Kühlraum getrennten Gefrierbereich mit mehreren Gefrierfächern gebildet ist, ebenfalls in perspektivischer Darstellung.

Der Kühlschrank gemäss Figur 1 setzt sich aus einer Rückwand 1, zwei Seitenwänden 2 und 3, je einer oberen und einer unteren Stirnwand 4 bzw. 5 sowie einer Tür 6 zusammen, durch welche der Innenraum 7 des Kühlschrankes begrenzt wird.

Im Innenraum 7 sind ein Kühlraum 8 und ein darunter liegender Gefrierraum 9 angeordnet, wobei letzterer vorderseitig zum Innenraum 7 und somit zum Kühlraum 8 offen ist.

Dem Kühlraum 8 und dem Gefrierraum 9 ist ein Kältemittelkreislauf zugeordnet, der in Figur 1 schematisch als strichpunktierte Rohrschlange 10 dargestellt ist. In diesem Kreislauf ist ein Kompressor 11 zum Verdichten des in der Rohrschlange 10 zirkulierenden Kältemitteldampfes angeordnet.

Der Kompressor 11 ist in einem an der Rückwand 1, an der Seitenwand 3 und an der oberen Stirnwand 4 anschliessenden Rückwandfach 12 eingebaut. Er ist somit direkt unter der von der Stirnwand 4 gebildeten Oberseite des Kühlschrankes angeordnet.

Wie aus Figur 1 ersichtlich, ist die Länge des Rückwandfaches 12 kleiner bemessen als die Breite des Kühlschrankinnenraumes 7 zwischen den Seitenwänden 2 und 3. Dadurch ist dort neben der Seitenwand 2 ein Teilbereich des Innenraumes als Kühlraum mit grösserer Nutztiefe verfügbar.

Das Rückwandfach 12 ist als halbwannenförmiger Kasten ausgebildet und als integraler Bestandteil der Kühlschrankwandung ausgeformt.

Der Kühlraum 8 ist mit höhenverstellbaren Ablagen 13 zwischen den Seitenwänden 2 und 3 versehen, und mit horizontal und/oder vertikal verstellbaren Abstellern 14 und Behältern 15 an der Tür 6 des Kühlschrankes ausgestattet.

Der Gefrierraum 9 weist ein fest eingebautes Gefrierfach 16 auf, dessen Vorderseite offen ist, um zu den darin aufbewahrten Güter zu gelangen. Da der Kompressor 11 im oberen Kühlschrankbereich eingebaut ist, steht dem unten liegenden Gefrierraum 9 die volle Breite und Tiefe des Innenraumes 7 zur Verfügung. Dies hat zur Folge, dass das Gefrierfach 16 ein verhältnismässig grosses Fassungsvermögen aufweisen kann.

Andererseits ist es durch die Verstellbarkeit der Ablagen 13 sowie der Absteller 14 und der Behälter 15 möglich, die Raumaufteilung des Kühlraumes 8 so zu variieren, dass sie den jeweiligen Erfordernissen , wie beispielsweise eine möglichst optimale Ausnutzung des verfügbaren Innenraumes gerecht wird.

Der Kühlschrank gemäss Figur 2 unterscheidet sich vom Kühlschrank gemäss Figur 1 lediglich dadurch, dass bei ihm der Kühlraum 8 und der Gefrierraum 9 zwei voneinander getrennte Schrankabteile sind, die separat durch eigene Türen 17 bzw. 18 zugänglich sind. Ausserdem ist der Gefrierraum 9 mit zwei als Schubfächer ausgebildeten Gefrierfächern 19 und 20 ausgestattet. Die räumliche Anordnung des Kompressors 11, des Kühlraums 8 und des Gefrierraums 9 ist aber identisch wie beim Kühlschrank gemäss Figur 1 und hat damit auch die vorstehend beschriebenen Vorteile.

## Patentansprüche

1. Kühlschrank mit einem Kühlraum (8) und einem Gefrierraum (9), die mit einem Kältemittelkreislauf (10) versehen sind, wobei im Kühlschrank ein Kompressor (11) für den Kältemittelkreislauf (10) eingebaut ist,
**dadurch gekennzeichnet, dass**
der Kompressor (11) im oberen Bereich des Kühlschrankinnenraumes (7) angeordnet ist.

2. Kühlschrank nach Anspruch 1,
**dadurch gekennzeichnet, dass**
der Kompressor (11) direkt unter der Kühlschrankoberseite (4) angeordnet ist.

3. Kühlschrank nach Anspruch 1 oder 2,
**dadurch gekennzeichnet, dass**
der Kompressor (11) in einem Rückwandfach (12) des Kühlschrankes eingebaut ist.

4. Kühlschrank nach Anspruch 3,
**dadurch gekennzeichnet, dass**
die Länge des Rückwandfaches (12) kleiner als die Breite des Kühlschrankinnenraumes (7) bemessen ist.

5. Kühlschrank nach Anspruch 3 oder 4,
**dadurch gekennzeichnet, dass**
das Rückwandfach (12) als halbwannenförmiger Kasten ausgebildet ist.

6. Kühlschrank nach Anspruch 5,
**dadurch gekennzeichnet, dass**
der halbwannenförmige Kasten (12) als integraler Bestandteil der Kühlschrankwandung (1, 3, 4) ausgeformt ist.

7. Kühlschrank nach einem oder mehreren der Ansprüche 1 bis 6,
**dadurch gekennzeichnet, dass**
der Kühlraum (8) mit höhenverstellbaren Ablagen (13) im Kühlschrankinnenraum (7) sowie mit horizontal und /oder vertikal verstellbaren Abstellern (14) und Behältern (15) an der Tür (6) des Kühlschrankes versehen ist.

8. Kühlschrank nach einem oder mehreren der Ansprüche 1 bis 7,
**dadurch gekennzeichnet, dass**
der Gefrierraum (9) mit einem oder mehreren auf der Kühlschrankunterseite (5) angeordneten Gefrierfächern (16 bzw. 19, 20) versehen ist.
